# EUROPÄISCHE PATENTANMELDUNG

(11) **EP 4 749 022 A1**
(43) Veröffentlichungstag der Anmeldung: **27.05.2026**
(21) Anmeldenummer: 24214838.5
(22) Anmeldetag: 22.11.2024
(51) Int. Cl.: E01C 19/48

(54) **STRASSENBAUMASCHINE UND VERFAHREN ZUM BESPRÜHEN ABGESAUGTER BITUMINÖSER DÄMPFE MIT EINER ZERSTÄUBTEN FLÜSSIGKEIT**

(71) Anmelder: Joseph Vögele AG, 67067 Ludwigshafen (DE)
(72) Erfinder: Oettinger, Klaus, 68804 Altlußheim (DE)
(74) Vertreter: Grünecker Patent- und Rechtsanwälte PartG mbB

(57) **Zusammenfassung**

Straßenbaumaschine (1), die in Form eines Straßenfertigers (2) oder in Form eines Beschickerfahrzeugs (30) zum Versorgen eines Straßenfertigers (2) mit Einbaumaterial konfiguriert ist, wobei die Straßenbaumaschine (1) mindestens ein Ventilationssystem (8, 8') mit einer Unterdruck erzeugenden Ansaugseite (9) zum Absaugen bituminöser Dämpfe (7, 7') und mit einer Überdruck erzeugenden Ausstoßseite (10) zum Ausblasen der abgesaugten bituminösen Dampfe (7, 7'), sowie mindestens eine Sprühvorrichtung (17, 17') aufweist, und wobei die Sprühvorrichtung (17, 17') auf der Überdruck erzeugenden Ausstoßseite (10) zum Besprühen einer daran aus abgesaugten bituminösen Dämpfen (7, 7') gebildeten Abluftströmung (13) mit einer zerstäubten Flüssigkeit (18) vorgesehen ist.

## Beschreibung

Die vorliegende Erfindung betrifft eine Straßenbaumaschine gemäß Anspruch 1. Ferner bezieht sich die vorliegende Erfindung auf ein Verfahren gemäß dem unabhängigen Anspruch 15.

EP3276081A1 offenbart eine Straßenbaumaschine, die in Form eines Straßenfertigers mit einer Einbaubohle konfiguriert ist. Dieser Straßenfertiger verfügt über eine Sprühvorrichtung, die vorderhalb der Einbaubohle positioniert ist, um die im Bereich einer Querverteilung oberhalb einer Querverteilerschnecke entstehenden bituminösen Dämpfe mit einer zerstäubten Flüssigkeit, insbesondere mit Wasser, zu besprühen, damit die in den Dämpfen enthaltenen bituminösen Aerosole durch den Sprühnebel gebunden und somit nicht mehr bis zu einem Bediener auf dem Fahrerbedienstand steigen können. An diesem Straßenfertiger kann zusätzlich eine Absaugeinrichtung, wie sie in US5,938,371 offenbart ist, zum Einsatz kommen, um bituminöse Dämpfe, insbesondere mit Sprühnebel versetzte Dämpfe, aus dem Bereich der Querverteilung abzusaugen.

Problematisch an einem Straßenfertiger, bei welchem im Bereich der Querverteilung entstehende, bituminöse Dämpfe sowohl besprüht als auch abgesaugt werden, ist jedoch, dass sich die besprühten bituminösen Dämpfe mit zunehmender Feuchtigkeit mittels der Absaugeinrichtung schwerer absaugen lassen, sprich die Sprühvorrichtung den Betrieb der Absaugeinrichtung beeinträchtigen kann. Außerdem kann es beim Absaugen besprühter Dämpfe zu einer erhöhten Kondensatbildung innerhalb der Absaugeinrichtung führen, wodurch die Absaugleistung weiter reduziert werden kann und ggf. die Absaugeinrichtung schneller verschleißt.

Aufgabe der Erfindung ist es, eine Straßenbaumaschine in Form eines Straßenfertigers oder in Form eines Beschickerfahrzeugs sowie ein Verfahren zu Verfügung zu stellen, woran bzw. womit sich ein Fernhalten bituminöser Dämpfe vom Bedienpersonal besser verwirklichen lässt, um die Arbeitsbedingungen für das Bedienpersonal zu verbessern.

Diese Aufgabe wird gelöst anhand einer Straßenbaumaschine nach Anspruch 1 sowie anhand eines Verfahrens gemäß dem unabhängigen Anspruch 15.

Vorteilhafte Weiterbildungen der Erfindung sind durch die jeweiligen Gegenstände der Unteransprüche gegeben.

Die erfindungsgemäße Straßenbaumaschine ist in Form eines Straßenfertigers oder in Form eines Beschickerfahrzeugs zum Versorgen eines Straßenfertigers mit Einbaumaterial konfiguriert. Die erfindungsgemäße Straßenbaumaschine umfasst mindestens ein Ventilationssystem mit einer Unterdruck erzeugenden Ansaugseite zum Absaugen bituminöser Dämpfe und mit einer Überdruck erzeugenden Ausstoßseite zum Ausblasen der abgesaugten bituminösen Dämpfe. Ferner verfügt die erfindungsgemäße Straßenbaumaschine über mindestens eine Sprühvorrichtung. Die Erfindung sieht vor, dass die Sprühvorrichtung auf der Überdruck erzeugenden Ausstoßseite zum Besprühen einer daran aus abgesaugten bituminösen Dämpfen gebildeten Abluftströmung mit einer zerstäubten Flüssigkeit vorgesehen ist.

Im Gegensatz zum zitierten Stand der Technik, bei welchem eine Sprühvorrichtung auf der den Unterdruck erzeugenden Ansaugseite Dämpfe besprüht, findet erfindungsgemäß das Besprühen bituminöser Dämpfe auf der Ausstoßseite des Ventilationssystems statt. Damit kann das Ventilationssystem energieeffizienter betrieben werden und es lassen sich die bituminösen Dämpfe leichter absaugen. Vor allem lässt sich dank der Erfindung eine Kondensatbildung innerhalb des Ventilationssystems besser verhindern, zumindest jedoch so stark reduzieren, dass ein schonender Betrieb des Ventilationssystems gewährleistet wird. Dies ist darauf zurückzuführen, dass erfindungsgemäß durch das Besprühen der auf der Ausstoßseite durch Überdruck erzeugten Abluftströmung gezielt erst ausgangs des Ventilationssystems die damit abgesaugten bituminösen Dämpfe durch den Sprühnebel abkühlen und durch deren damit einhergehender Gewichtszunahme dann besser koordinierbar zu Boden absinken.

Gemäß einer Ausführungsform der Erfindung ist vorgesehen, dass die Abluftströmung innerhalb und/oder außerhalb eines Leitungsendabschnitts einer auf der Ausstoßseite vorgesehenen Abluftleitung des Ventilationssystems besprühbar ist. In anderen Worten wird bei dieser Variante das Abkühlen sowie Beschweren der abgesaugten bituminösen Dämpfe erst am Ende bzw. am Ausgang der Abluftleitung durchgeführt, um dort gezielt die in den abgesaugten bituminösen Dämpfen enthaltenen Aerosole mittels eingedüster, zerstäubten Flüssigkeit, beispielsweise mittels eines eingedüsten Sprühnebels aus Wasser, zu binden, damit sie nicht mehr unbeschwert bis zum Bedienpersonal der Straßenbaumaschine schweben können.

Gemäß einer Variante der Erfindung umfasst die Sprühvorrichtung mindestens eine Düse, die zum Besprühen der Abluftströmung innerhalb des Leitungsendabschnitts konfiguriert ist. Diese Düse kann insbesondere baulich im Leitungsendabschnitt integriert sein. Dies bedeutet, dass der Leitungsendabschnitt selbst die Düse ausbildet, sprich eine Doppelfunktion erfüllt, indem er sowohl abschnittsweise die Abluftleitung als auch die Düse der Sprühvorrichtung bildet.

Vorzugsweise weist die Sprühvorrichtung mindestens eine Düse auf, die zum Besprühen der Abluftströmung außerhalb des Leitungsendabschnitts konfiguriert ist. Diese Düse kann beispielsweise einer Auslassöffnung des Leitungsendabschnitts zugeordnet sein, um die aus der Auslassöffnung ausströmende Abluftströmung gleich nach Verlassen des Leitungsendabschnitts zu besprühen. Möglich wäre es, dass die Düse direkt am Ausgang des Leitungsendabschnitts befestigt ist, um die ausströmende Abluftströmung einzunebeln. Auch bei dieser Variante kann die Düse als integraler Bestandteil des Leitungsendabschnitts vorliegen. Alternativ dazu kann die Düse gesondert zum Leitungsendabschnitt ausgebildet sein, um die ausströmende Abluftströmung außerhalb des Leitungsendabschnitts, in einem gewissen Abstand zur Auslassöffnung, beispielsweise mit Wasser, zu benebeln.

Vorzugsweise verfügt der Leitungsendabschnitt mindestens über einen Anschluss für die Sprühvorrichtung, insbesondere für einen Schlauch der Sprühvorrichtung, der die mindestens eine im Bereich des Leitungsendabschnitts vorgesehene Düse mit Flüssigkeit, insbesondere mit Wasser, versorgt.

Gemäß einer bevorzugten Ausführungsform der Erfindung ist der Leitungsendabschnitt lösbar befestigt, insbesondere werkzeuglos abbaubar. Damit lässt sich der Leitungsendabschnitt insbesondere für Reinigungszwecke einfach abbauen. Vorstellbar wäre es, dass der Leitungsendabschnitt anhand einer Schraubverbindung und/oder mittels eines Kniehebelverschlusses werkzeuglos an der Abluftleitung lösbar befestigt ist.

Vorzugsweise ist ein Sprühbild der außerhalb des Leitungsendabschnitts eingesprühten, zerstäubten Flüssigkeit derart eingestellt, dass die aus dem Leitungsendabschnitt austretende Abluftströmung in eine gewünschte Richtung umlenkbar ist, insbesondere in Richtung eines Untergrunds, auf welchem sich die Straßenbaumaschine bewegt, umlenkbar ist. Bei dieser Variante kann die, beispielsweise in Form einer geneigten Lamelle, eingedüste Flüssigkeit einen Mitnahme- beziehungsweise Führungseffekt auf die aus dem Leitungsendabschnitt ausströmende Abluftströmung ausüben, um die Abluftströmung gezielt, insbesondere in Richtung des Untergrunds, weiterzuleiten, damit sich die darin enthaltenen Aerosole zuverlässig und noch schneller in Richtung Boden niederschlagen lassen.

Vorzugsweise ist das Besprühen der Abluftströmung mittels der Sprühvorrichtung innerhalb eines Motorraums der Straßenbaumaschine, insbesondere im Bereich eines Bodens des Motorraums, durchführbar. Die dahin mittels der Abluftleitung geführte Abluftströmung kann in geringem Abstand zum Untergrund, beispielsweise in einem Abstand von maximal hundert Zentimetern über dem Untergrund, auf welchem sich die Straßenbaumaschine bewegt, ausgeblasen und mit dem zerstäubten Sprühmittel eingenebelt werden, sodass sich die in der Abluftströmung enthaltenen Aerosole nicht mehr nach oben in Richtung Fahrerbedienstand ausbreiten können.

Gemäß einer Ausführungsform ist das Besprühen der Abluftströmung mittels der Sprühvorrichtung hinter einem Fahrerbedienstand, auf Höhe eines Dachs der Straßenbaumaschine durchführbar. Die mit Sprühfluid eingenebelte Abluftströmung sinkt auch hier aufgrund ihrer Gewichtszunahme zuverlässig zu Boden und kann deshalb während einer Einbaufahrt gezielt außerhalb des Fahrerbedienstands absinken, ohne in den Bereich des Fahrers oder des Bohlenbedieners neben der Maschine zu gelangen.

Zweckmäßig wäre es, wenn eine Sprühleistung der Sprühvorrichtung in Abhängigkeit einer eingestellten Saugleistung des Ventilationssystems und/oder in Abhängigkeit einer erfassten Wetterlage, insbesondere einer erfassten Windgeschwindigkeit und/oder einer erfassten Luftfeuchtigkeit, steuerbar, insbesondere dynamisch regelbar, ist. Damit lässt sich die Sprühvorrichtung optimal an eine aktuelle Arbeitsweise des Ventilationssystems anpassen, um zuverlässig die in den abgesaugten bituminösen Dämpfen enthaltenen Aerosole niederzuschlagen und/oder gezielt auf eine aktuelle Wetterlage zu reagieren, um sich dieser anzupassen. Beispielsweise könnte bei hoher Luftfeuchtigkeit, insbesondere bei Regen auf der Baustelle, die Sprühleistung gedrosselt werden. Andererseits ließe sich bei hohen Windgeschwindigkeiten auf der Baustelle die Sprühleistung steigern, damit die vom Ventilationssystem abgesaugten bituminösen Dämpfe nach deren Ausstoß durch gesteigerte Gewichtszunahme nicht in einen Bereich des Bedieners geblasen werden können.

Gemäß einer Variante ist das Ventilationssystem zum Absaugen bituminöser Dämpfe oberhalb einer Querverteilerschnecke, zum Absaugen bituminöser Dämpfe aus einem Materialbehälter der Straßenbaumaschine, zum Absaugen bituminöser Dämpfe entlang eines Förderbands, zum Absaugen bituminöser Dämpfe an einem zwischen hintereinander fördernder Förderbänder gebildeten Übergabebereich und/oder zum Absaugen bituminöser Dämpfe am Auslauf eines Abwurfbands, insbesondere am Auslauf eines Schwenkbands, konfiguriert.

Denkbar wäre es insbesondere, dass das Ventilationssystem dazu konfiguriert ist, an unterschiedlichen Stellen der Straßenbaumaschine bituminöse Dämpfe abzusaugen und entlang der Abzugsleitung zusammenzuführen, um darin die Abluftströmung zu bilden, sodass das Besprühen ausgangs des Ventilationssystems mit Sprühfluid lediglich an einer Stelle an der Stra-ßenbaumaschine möglich ist.

Insbesondere umfasst das Ventilationssystem einen Radialventilator, vorzugsweise einen Radialventilator mit einstellbarer Drehzahl. Dieser kann insbesondere im Motorraum der Straßenbaumaschine verbaut sein und von einem darin installierten Generator mit Strom versorgt werden.

Eine Ausführungsform sieht vor, dass das Ventilationssystem und/oder die Sprühvorrichtung zumindest teilweise als modulares Nachrüstset ausgebildet ist. Das Ventilationssystem und/oder die Sprühvorrichtung können insbesondere sowohl lösbar als auch fest an der Straßenbaumaschine verbaute Komponenten aufweisen. Vorstellbar wäre es, dass von außen sichtbare Leitungsabschnitte des Ventilationssystems und/oder der Sprühvorrichtung mittels Steckverbinder lösbar befestigt und andere Komponenten des Ventilationssystems und/oder der Sprühvorrichtung, beispielsweise ein Lüfter und/oder eine Pumpe, baulich innerhalb des Motorraums integriert sind.

Vorzugsweise ist die Sprühvorrichtung zum Auffangen eines durch Besprühen der Abluftströmung gebildeten Kondensats sowie zum Abscheiden darin enthaltener Aerosole konfiguriert. Dafür kann die Sprühvorrichtung mit einem Auffangbehälter und mit einem Rücklauf mit Filterfunktion ausgestattet sein. Somit wäre zumindest ein teilweiser Kreislauf der als Sprühmittel eingesetzten Flüssigkeit möglich.

Gemäß einer Ausführungsform der Erfindung ist die Sprühvorrichtung zum Besprühen von aus einem Materialbehälter der Straßenbaumaschine aufsteigenden, bituminösen Dämpfen und/oder zum Besprühen von aus einem Materialbehälter eines der Straßenbaumaschine folgenden Straßenfertigers aufsteigenden, bituminösen Dämpfen ausgebildet, sofern es an diesen Bereichen zu keiner Absaugung kommt. Die Sprühvorrichtung kann für diesen Zweck mindestens eine Drohne aufweisen und/oder zumindest eine diesen Sprühbereichen zugeordnete Zerstäubungsdüse.

Gemäß einer vorteilhaften Ausführungsform der Erfindung umfasst die Sprühvorrichtung einen Tank, insbesondere einen temperierbaren Tank, und eine Pumpe, insbesondere eine elektrisch betriebene oder eine mit einem Pumpenverteilergetriebe verbundene Pumpe. Denkbar wäre es insbesondere, dass der Tank aktiv gekühlt wird, um die darin bevorratete Flüssigkeit, beispielsweise Wasser, auf einem Temperaturniveau zu halten, damit ein ausreichender Kühleffekt beim Besprühen der Abluftströmung zustande kommt, um die in der Abluftströmung enthaltenen Dämpfe wirksam niederschlagen zu können.

Bevorzugterweise sind eine Pumpe der Sprühvorrichtung und ein Lüfter des Ventilationssystems mittels einer Kupplung und/oder mittels eines Getriebes verbindbar und sind anhand eines gemeinsamen Antriebs, beispielsweise eines E-Motors, antreibbar oder sind gemeinsam an ein Pumpenverteilergetriebe angeschlossen.

Hilfreich wäre es, wenn an der Straßenbaumaschine durch Öffnen einer Seitenverkleidung, insbesondere einer als Tür ausgebildeten Seitenverkleidung, ein Füllstutzen der Sprühvorrichtung für einen Bediener vom Boden aus erreichbar ist.

Vorzugsweise ist das Ventilationssystem zumindest abschnittsweise beheizbar ausgebildet. Damit kann eine Kondensatbildung innerhalb des Ventilationssystems verhindert werden. Eine Variante sieht vor, dass das Ventilationssystem derart innerhalb des Motorraums der Stra-ßenbaumaschine verbaut ist, dass es zumindest abschnittsweise, insbesondere die daran ausgebildete Abluftleitung zumindest abschnittsweise, mittels eines erwärmten Kühlluftstroms, beispielsweise anhand eines zum Abführen von Wärme von einem Motor der Straßenbaumaschine innerhalb der Motorraums gebildeten, erwärmten Kühlluftstroms, erwärmbar ist, um einer Kondensatbildung innerhalb des Ventilationssystems entgegenzuwirken.

Die Erfindung bezieht sich auch auf einen Einbauzug mit mindestens einem erfindungsgemäßen Straßenfertiger und/oder mit mindestens einem erfindungsgemäßen Beschickerfahrzeug zum Versorgen des Straßenfertigers mit Einbaumaterial.

Vorstellbar wäre es, dass der Einbauzug zwei in Einbaurichtung hintereinanderfahrende, erfindungsgemäße Straßenfertiger aufweist, wobei der im Einbauzug in Einbaurichtung vorausfahrende Straßenfertiger als Binderfertiger konfiguriert ist, um eine Bindeschicht zu verlegen, und der diesem im Einbauzug in Einbaurichtung folgende Straßenfertiger als Deckenfertiger konfiguriert ist, um auf der Bindeschicht eine Deckschicht herzustellen. Der Deckenfertiger kann dabei mittels des vorausfahrenden Binderfertigers mit Einbaumaterial versorgt werden.

Ferner bezieht sich die Erfindung auf ein Verfahren, mit welchem auf einer Unterdruck erzeugenden Ansaugseite bituminöse Dämpfe an einem Straßenfertiger und/oder an einem Beschickerfahrzeug für einen Straßenfertiger abgesaugt werden. Die Erfindung sieht vor, dass auf einer Überdruck erzeugenden Ausstoßseite eine aus den abgesaugten bituminösen Dämpfen gebildete Abluftströmung mit einer zerstäubten Flüssigkeit, beispielsweise mit Wasser, besprüht wird. Daraus ergibt sich ein vorteilhafter, insbesondere energieeffizienter sowie schonender Betrieb des Ventilationssystems, um zuverlässig Aerosole innerhalb der abgesaugten Dämpfe auf der Ausstoßseite niederzuschlagen, damit sie vom Bedienpersonal ferngehalten werden können.

Die Erfindung wird anhand den in den Figuren dargestellten Ausführungsbeispielen genauer erläutert. Es zeigen:
- Figur 1: Eine Straßenbaumaschine in Form eines Straßenfertigers mit einer Sprühvorrichtung zum Besprühen einer Abluftströmung,
- Figur 2: Eine Straßenbaumaschine in Form eines Straßenfertigers mit einer Sprühvorrichtung zum Besprühen einer Abluftströmung,
- Figur 3: Eine Straßenbaumaschine in Form eines Beschickerfahrzeugs mit einer Sprühvorrichtung zum Besprühen einer Abluftströmung,
- Figur 4: Das Besprühen einer Abluftströmung außerhalb eines Leitungsendabschnitts einer Abluftleitung, und
- Figur 5: Das Besprühen einer Abluftströmung innerhalb eines Leitungsendabschnitts einer Abluftleitung.

Technische Merkmale sind in den Figuren durchgehend mit denselben Bezugszeichen versehen.

Figur 1 zeigt eine Straßenbaumaschine 1, die in Form eines Straßenfertigers 2 zum Herstellen einer neuen Einbauschicht 3 konfiguriert ist. Der Straßenfertiger 2 verfügt über eine Einbaubohle 4, mittels welcher die Einbauschicht 3 herstellbar ist. In Fahrtrichtung R vorderhalb der Einbaubohle 4 ist eine Querverteilerschnecke 5 positioniert. Der Querverteilerschnecke 5 wird aus einem Materialbehälter 6 heraus mittels einer nicht gezeigten Längsfördervorrichtung Einbaumaterial zur Verfügung gestellt, welches die Querverteilerschnecke 5 vor der Einbaubohle 4 ausbreitet.

Bei der Querverteilung des Einbaumaterials vor der Einbaubohle 4 entstehen bituminöse Dämpfe 7. Zum Absaugen der bituminösen Dämpfe 7 aus dem Bereich der Querverteilung ist am Straßenfertiger 2 aus Figur 1 ein Ventilationssystem 8 vorgesehen. Das Ventilationssystem 8 ist mit einer Unterdruck erzeugenden Ansaugseite 9 zum Absaugen der bituminösen Dämpfe ausgestattet. Ferner verfügt das Ventilationssystem 8 über eine Überdruck erzeugende Ausstoßseite 10 zum Ausblasen der abgesaugten bituminösen Dämpfe 7. Zum Absaugen der bituminösen Dämpfe 7 umfasst das Ventilationssystem 8 zwischen der Ansaugseite 9 und der Ausstoßseite 10 einen Lüfter 11, insbesondere einen Radialventilator.

Figur 1 zeigt, dass die abgesaugten bituminösen Dämpfe 7 mittels des Ventilationssystems 8 auf Höhe eines Dachs 12 des Straßenfertigers 2 ausgeblasen werden. Dafür wird eine mittels des Lüfters 11 erzeugte Abluftströmung 13 entlang einer Abluftleitung 14 bis zu einem auf Höhe des Dachs 12 positionierten Leitungsendabschnitt 15 transportiert, an dessen Auslassöffnung 16 die Abluftströmung 13 ausgestoßen wird.

Weiter zeigt Figur 1, dass der Straßenfertiger 2 eine Sprühvorrichtung 17 aufweist. Diese ist dazu konfiguriert ist, die aus dem Bereich der Querverteilung abgesaugten, bituminösen Dämpfe 7, auf der Überdruck erzeugenden Ausstoßseite 10 des Ventilationssystems 8 auf Höhe des Dachs 12 des Straßenfertigers 2 mit einer zerstäubten Flüssigkeit 18 zu besprühen, wenn die abgesaugten Dämpfe 7 die Abzugsleitung 14 verlassen. Dadurch können die in der Abluftströmung 13 ausgestoßenen bituminösen Aerosole anhand des aus der Flüssigkeit 18 gebildeten Sprühnebels gebunden werden, sodass sie sich nicht weiter bis zu einem Bediener auf dem Fahrerbedienstand 19 ausbreiten können. Der Sprühnebel führt zu einer Tröpfchenbildung an den Aerosolen, sodass diese durch Gewichtszunahme zuverlässig hinter dem Fahrerbedienstand 19 nach unten sinken.

Figur 1 zeigt, dass die Sprühvorrichtung 17 einen Tank 20 zur Bevorratung der Flüssigkeit 18 sowie eine mit dem Tank 20 verbundene Pumpe 21 aufweist. Der Tank 20 sowie die Pumpe 21 sind in einem Motorraum 22 des Straßenfertigers 2 angeordnet. Gemäß Figur 1 sind der Tank 20 und die Pumpe 21 hinter einer Seitenverkleidung 23, die sich öffnen lässt, innerhalb des Motorraums 22 positioniert, damit sie vom Untergrund 24 aus, auf welchem sich der Straßenfertiger 2 fortbewegt, für einen Bediener, beispielsweise für ein Befüllen des Tanks 20, erreichbar sind.

Über eine Leitung 25 ist die Pumpe 21 mit einer auf Höhe des Dachs 12 positionierten Düse 26 der Sprühvorrichtung 17 verbunden, die als Zerstäuberdüse zum Erzeugen der zerstäubten Flüssigkeit 18 konfiguriert ist.

Gemäß Figur 1 führt von der Pumpe 21 der Sprühvorrichtung 17 eine weitere Leitung 27 zu einer weiteren Düse 28, die zum Besprühen von direkt aus dem Materialbehälter 6 aufsteigenden, bituminösen Dämpfen 7' mittels zerstäubter Flüssigkeit 18' konfiguriert ist.

Figur 2 zeigt einen Straßenfertiger 2, bei welchem das daran installierte Ventilationssystem 8 die aus dem Bereich der Querverteilung abgesaugten bituminösen Dämpfe 7 über die auf der druckerzeugenden Ausstoßseite 10 verlegte Abzugsleitung 14 in geringem Abstand oberhalb des Untergrunds 24 ausstößt. Bei dieser Variante ist der Leitungsendabschnitt 15 der Abluftleitung 14 so innerhalb des Motorraums 22 positioniert, dass die aus dem Leitungsendabschnitt 15 ausströmende Abluftströmung 13 in geringem Abstand oberhalb des Untergrunds 24, beispielsweise in geringerem Abstand als 100cm oberhalb des Untergrunds 24, mittels der zerstäubten Flüssigkeit 18 besprüht werden kann.

Hier findet also im Gegensatz zur in Figur 1 dargestellten Ausführungsform das Ausstoßen der abgesaugten Dämpfe 7 sowie das Besprühen dieser mittels der zerstäubten Flüssigkeit 18 in geringem Abstand zum Untergrund 24 innerhalb des Motorraums 22 statt. Dadurch lassen sich die in der Abluftströmung 13 enthaltenen, bituminösen Aerosole zuverlässig vom Bedienpersonal des Straßenfertigers 2, insbesondere vom Fahrer auf dem Bedienstand 19 und vom Bohlenbediener, fernhalten.

Gemäß Figur 3 ist die Straßenbaumaschine 1 als Beschickerfahrzeug 30 konfiguriert. Am Beschickerfahrzeug 30 gemäß Figur 3 werden bituminöse Dämpfe 7 aus einem Materialbehälter 6' mittels eines Ventilationssystems 8` des Beschickerfahrzeugs 30 abgesaugt. Das Ventilationssystem 8` ist dazu konfiguriert, die abgesaugten bituminösen Dämpfe 7 in geringem Abstand oberhalb des Untergrunds 24, auf welchem sich das Beschickerfahrzeug 30 fortbewegt, auszustoßen. Die ausgestoßene Abluftströmung 13 wird mittels zerstäubter Flüssigkeit 18, welche durch eine am Beschickerfahrzeug 30 vorgesehene Sprühvorrichtung 17' gebildet wird, besprüht.

Ferner zeigt Figur 3, dass die Sprühvorrichtung 17' des Beschickerfahrzeugs 30 dazu konfiguriert ist, an anderen Stellen des Beschickerfahrzeugs 30 bituminöse Dämpfe 7 mit zerstäubter Flüssigkeit 18 zu besprühen. Figur 3 zeigt, dass in einem Bereich 31, eingangs eines Schwenkbands 32, auf welches Einbaumaterial von einem nicht gezeigten Förderband fällt, dadurch entstehende, bituminöse Dämpfe 7 besprüht werden. Ferner zeigt Figur 3, dass an einem Abwurfort 33 aufsteigende bituminöse Dämpfe 7 mittels zerstäubter Flüssigkeit 18 besprüht werden können. Die am Abwurfort 33 entstehenden Dämpfe 7 können beispielsweise aus einem Materialbehälter 6 eines dem Beschickerfahrzeug 30 folgenden Straßenfertigers 2 aufsteigen, welcher vom Beschickerfahrzeug 30 mit Einbaumaterial versorgt wird.

Figur 4 zeigt in isolierter Darstellung den Leitungsendabschnitt 15 des Ventilationssystems 8, 8`. Die aus der Auslassöffnung 16 herausströmende Abluftströmung 13 wird gemäß Figur 4 außerhalb des Leitungsendabschnitts 15 mit der zerstäubten Flüssigkeit 18 besprüht. Dafür ist gemäß Figur 4 die Düse 26 derart außerhalb des Leitungsendabschnitts 15 positioniert und zu dessen Auslassöffnung 16 ausgerichtet, dass ein durch sie erzeugtes Sprühbild 35 die aus dem Leitungsendabschnitt 15 austretende Abluftströmung 13 in Richtung 36 zum Untergrund 24 lenkt.

Figur 5 zeigt den Leitungsendabschnitt 15 des Ventilationssystems 8, 8' mit einem Anschluss 37 für die Sprühvorrichtung 17, 17`. Über diesen Anschluss 37 kann die Düse 26' bzw. können die Düsen 26' mit Flüssigkeit 18 aus dem Tank 20 versorgt werden. Am in Figur 5 gezeigten Leitungsendabschnitt 15 wird die zerstäubte Flüssigkeit 18 innerhalb des Leitungsendabschnitts 15 in die darin gebildete Abluftströmung 13 eingedüst. Anders als in Figur 5 gezeigt ist, kann der Leitungsendabschnitt 15 geneigt gelagert sein, damit er ein Gefälle ausbildet, sodass die mit Sprühnebel versetzte Abluftströmung 13 besser aus dem Leitungsendabschnitt 15 ablaufen kann.

## Patentansprüche

1. Straßenbaumaschine (1), die in Form eines Straßenfertigers (2) oder in Form eines Beschickerfahrzeugs (30) zum Versorgen eines Straßenfertigers (2) mit Einbaumaterial konfiguriert ist, wobei die Straßenbaumaschine (1) mindestens ein Ventilationssystem (8, 8`) mit einer Unterdruck erzeugenden Ansaugseite (9) zum Absaugen bituminöser Dämpfe (7, 7`) und mit einer Überdruck erzeugenden Ausstoßseite (10) zum Ausblasen der abgesaugten bituminösen Dampfe (7, 7`), sowie mindestens eine Sprühvorrichtung (17, 17`) aufweist, **dadurch gekennzeichnet, dass** die Sprühvorrichtung (17, 17`) auf der Überdruck erzeugenden Ausstoßseite (10) zum Besprühen einer daran aus abgesaugten bituminösen Dämpfen (7, 7`) gebildeten Abluftströmung (13) mit einer zerstäubten Flüssigkeit (18) vorgesehen ist.

2. Straßenbaumaschine nach Anspruch 1, **dadurch gekennzeichnet, dass** die Abluftströmung (13) innerhalb und/oder außerhalb eines Leitungsendabschnitts (15) einer auf der Ausstoßseite (10) vorgesehenen Abluftleitung (14) des Ventilationssystems (8, 8`) besprühbar ist.

3. Straßenbaumaschine nach Anspruch 2, **dadurch gekennzeichnet, dass** die Sprühvorrichtung (17, 17`) mindestens eine Düse (26`) umfasst, die zum Besprühen der Abluftströmung (13) innerhalb des Leitungsendabschnitts (15) konfiguriert ist und/oder mindestens eine Düse (26) aufweist, die zum Besprühen der Abluftströmung (13) außerhalb des Leitungsendabschnitts (15) konfiguriert ist.

4. Straßenbaumaschine nach Anspruch 2 oder 3, **dadurch gekennzeichnet, dass** der Leitungsendabschnitt (15) mindestens einen Anschluss (37) für die Sprühvorrichtung (17, 17`) aufweist.

5. Straßenbaumaschine nach einem der vorangehenden Ansprüche 2 bis 4, **dadurch gekennzeichnet, dass** der Leitungsendabschnitt (15) lösbar befestigt ist, insbesondere werkzeuglos abbaubar ist.

6. Straßenbaumaschine nach einem der vorangehenden Ansprüche 2 bis 5, **dadurch gekennzeichnet, dass** ein Sprühbild (35) der außerhalb des Leitungsendabschnitts (15) eingesprühten, zerstäubten Flüssigkeit (18) derart eingestellt ist, sodass die aus dem Leitungsendabschnitt (15) austretende Abluftströmung (13) in eine gewünschte Richtung (36) umlenkbar ist, insbesondere in Richtung eines Untergrunds (24), auf welchem sich die Straßenbaumaschine (1) bewegt, umlenkbar ist.

7. Straßenbaumaschine nach einem der vorangehenden Ansprüche, **dadurch gekennzeichnet, dass** das Besprühen der Abluftströmung (13) mittels der Sprühvorrichtung (17, 17`) innerhalb eines Motorraums (22) der Straßenbaumaschine (1), insbesondere im Bereich eines Bodens des Motorraums (22), durchführbar ist.

8. Straßenbaumaschine nach einem der vorangehenden Ansprüche, **dadurch gekennzeichnet, dass** eine Sprühleistung der Sprühvorrichtung (17, 17`) in Abhängigkeit einer eingestellten Saugleistung des Ventilationssystems (8, 8`) und/oder in Abhängigkeit einer erfassten Wetterlage, insbesondere einer erfassten Windgeschwindigkeit und/oder einer erfassten Luftfeuchtigkeit, steuerbar ist.

9. Straßenbaumaschine nach einem der vorangehenden Ansprüche, **dadurch gekennzeichnet, dass** das Ventilationssystem (8, 8`) und/oder die Sprühvorrichtung (17 ,17`) zumindest teilweise als modulares Nachrüstset ausgebildet ist.

10. Straßenbaumaschine nach einem der vorangehenden Ansprüche, **dadurch gekennzeichnet, dass** die Sprühvorrichtung (17, 17`) zum Auffangen eines durch Besprühen der Abluftströmung (13) gebildeten Kondensats sowie zum Abscheiden darin enthaltener Aerosole konfiguriert ist.

11. Straßenbaumaschine nach einem der vorangehenden Ansprüche, **dadurch gekennzeichnet, dass** die Sprühvorrichtung (17, 17`) zum Besprühen von aus einem Materialbehälter (6, 6`) der Straßenbaumaschine (1) aufsteigenden, bituminösen Dämpfen (7, 7`) und/oder zum Besprühen von aus einem Materialbehälter (6, 6`) eines der Straßenbaumaschine (1) folgenden Straßenfertigers (2) aufsteigenden, bituminösen Dämpfen (7) ausgebildet ist.

12. Straßenbaumaschine nach einem der vorangehenden Ansprüche, **dadurch gekennzeichnet, dass** die Sprühvorrichtung (17, 17`) einen Tank (20), insbesondere einen temperierbaren Tank (20), und eine Pumpe (21), insbesondere eine elektrisch betriebene oder eine mit einem Pumpenverteilgetriebe verbundene Pumpe (21), umfasst.

13. Straßenbaumaschine nach einem der vorangehenden Ansprüche, **dadurch gekennzeichnet, dass** an der Straßenbaumaschine (1) durch Öffnen einer Seitenverkleidung (23) ein Füllstutzen der Sprühvorrichtung (17, 17`) vom Untergrund (24) aus für einen Bediener erreichbar ist und/oder das Ventilationssystem (8, 8`) zumindest abschnittsweise beheizbar ausgebildet ist.

14. Einbauzug mit mindestens einem Straßenfertiger (2) nach einem der vorangehenden Ansprüche und/oder mit mindestens einem Beschickerfahrzeug (30) nach einem der vorangehenden Ansprüche.

15. Verfahren, bei welchem auf einer Unterdruck erzeugenden Ansaugseite (9) bituminöse Dämpfe (7) an einem Straßenfertiger (2) und/oder an einem Beschickerfahrzeug (30) für einen Straßenfertiger (2) abgesaugt werden, **dadurch gekennzeichnet, dass** auf einer Überdruck erzeugenden Ausstoßseite (10) eine aus den abgesaugten bituminösen Dämpfen (7) gebildete Abluftströmung (13) mit einer zerstäubten Flüssigkeit (18) besprüht wird.
